# EUROPÄISCHE PATENTSCHRIFT

(11) **EP 0 885 718 B1**
(45) Veröffentlichungstag und Bekanntmachung des Hinweises auf die Patenterteilung: **17.10.2001**
(21) Anmeldenummer: 98109708.2
(22) Anmeldetag: 28.05.1998
(51) Int. Cl.: B41C 1/14

(54) **Verfahren zur Herstellung einer Siebdruckform und Vorrichtung zur Durchführung des Verfahrens**
Printint screen and method and apparatus for its manufacture
Procédé de fabrication d'un écran d'impression et appareil pour sa mise en oeuvre

(30) Priorität: 17.06.1997 DE 19725488
(43) Veröffentlichungstag der Anmeldung: 23.12.1998
(73) Patentinhaber: Kissel & Wolf GmbH, D-69168 Wiesloch (DE)
(72) Erfinder: Wittemann, Günter, 69234 Dielheim (DE)
(74) Vertreter: Paul, Dieter-Alfred, Dipl.-Ing.

(56) Entgegenhaltungen:
- EP-A- 0 492 351
- EP-A- 0 733 951
- GB-A- 2 315 076
- US-A- 5 053 079
- US-A- 5 354 368
- US-A- 5 464 729
- US-A- 5 466 653

## Beschreibung

Die Erfindung bezieht sich auf ein Verfahren und eine Vorrichtung zur Herstellung einer Siebdruckform gemäß dem Oberbegriff von Anspruch 1 und Anspruch 13.

Für den Flachsiebdruck werden ebene Siebdruckformen verwendet, die einen Schablonenträger aus einem feinen Kunststoffoder Metallgewebe aufweisen, welcher auf einen rechteckigen Siebdruckrahmen aufgespannt ist. Für den Rotationssiebdruck kommt eine zylindrische Druckform zur Anwendung, bei der sich der Schablonenträger als zylindrischer Mantel zwischen zwei Endringen erstreckt.

Um ein bestimmtes Druckbild zu erreichen, werden Teile des Schablonenträgers mittels eines Schablonenmaterials farbundurchlässig gemacht. Die farbundurchlässigen Bereiche bilden dann die Siebdruckschablone. Für die Herstellung der Siebdruckschablone wird auf dem Schablonenträger zunächst ganzflächig flüssiges lichtsensitives Schablonenmaterial - meist in Form einer Emulsion - aufgebracht. Das Schablonenmaterial ist wasserlöslich, kann jedoch lichtgehärtet und damit am Schablonenträger fixiert werden.

Nach dem Trocknen wird das Schablonenmaterial über ein Diapositiv belichtet. Das Diapositiv ist so gestaltet, daß eine Belichtung und damit eine Lichthärtung in den Bereichen, die farbdurchlässig sein sollen, vermieden wird. In diesen Bereichen bleibt das Schablonenmaterial wasserlöslich. In einem nachfolgenden Entwicklungsprozeß wird der Schablonenträger an den unbelichteten Bereichen freigelegt, d.h. das Schablonenmaterial herausgewaschen, während die belichteten Bereiche an dem Schablonenträger fixiert bleiben. Gegebenenfalls kann sich noch eine Härtung anschließen.

Zur Vereinfachung der Schablonenherstellung ist in der EP-A-0 492 351 ein Verfahren offenbart, bei dem das unbelichtete Schablonenmaterial an den Stellen, an denen es nicht am Schablonenträger fixiert werden soll, mit einer lichtundurchlässigen Sperrschicht abgedeckt wird. Dies geschieht in einem besonders ausgebildeten Tintenstrahldrucker, welcher eine Aufnahme für die Siebdruckform und einen Strahldruckkopf aufweist, der computergesteuert über die Siebdruckform verfahren wird. Dabei wird auf das Schablonenmaterial eine wasserlösliche Tinte aufgespritzt.

Die Verwendung von wasserlöslichen Tinten in Vorrichtungen gemäß der EP-A- 0 492 351 kann jedoch zu einer Siebdruckform führen, auf der die Darstellung nicht scharf, sondern verwaschen ist, da die Tinte zum Teil in das Material, auf das sie mit dem Tintenstrahldruckkopf gespritzt wird, eindringt. Da die Tinte sehr niedrigviskos ist, entstehen Spritzer auf dem Sieb, die ebenfalls zu unscharfen Kopien führen können. Eine weitere Ursache für das Entstehen von Kopien, die weniger scharf als die Ausgangsdarstellungen sind, liegt in den z.T. hohen Lösungsmittelbestandteilen dieser Tinten. Bei der Verdunstung dieser Lösungsmittel schrumpft die auf der Emulsion bzw. die auf dem Tintenaufnahmematerial der Emulsion aufgebrachte Tinte, wodurch ebenfalls Unschärfen und verwaschen erscheinende Darstellungen entstehen.

Die oben geschilderten Nachteile können nur zum Teil dadurch vermieden werden, daß ein Tintenaufnahmemittel verwendet wird, welches auf die Emulsionsschicht der Siebdruckform als Flüssigfilm oder Pulverbeschichtung aufgetragen werden kann oder als Bestandteil der Emulsionsschicht oder der Tinte selbst zum Einsatz kommt. Die Verwendung von Adsorptionsmittel, Benetzungsmittel oder Tenside als Tintenaufnahmemittel soll dabei ein Einsickern der Tinte in die Emulsionsschicht vermeiden. Solche Tintenaufnahmemittel können jedoch nicht die anderen geschilderten Nachteile der wasserlöslichen Tinten vermeiden.

In der gattungsbildenden EP-A-0 733 951 ist ein Verfahren offenbart, bei dem als lichtundurchlässige Sperrschicht anstelle einer Tinte ein Thermowachs, speziell ein mit Leim vermischtes Thermowachs, verwendet wird. Zum Aufbringen dieses Wachses dient ein Strahldrucker mit einer Aufnahme für die Siebdruckform, wobei der Strahldrucker eine Heizeinrichtung zur Verflüssigung des Thermowachses aufweist. Der Thermowachs wird durch die Heizeinrichtung verflüssigt und verfestigt sich unmittelbar nach dem Auftreffen auf das Schablonenmaterial wieder. Es treten somit keine Spritzer auf, die das Kopieren beeinträchtigen könnten. Im Vergleich zu Tinten geht das Thermowachs auch zunächst keine Wechselwirkungen mit dem Schablonenmaterial ein. Da Wachse regelmäßig keine oder nur geringe Anteile an flüchtigen Lösungsmittel aufweisen, entsteht auch nicht der bei Tinten auftretende Schrumpfeffekt.

Normalerweise sind solche Thermowachse wasserunlöslich. Dies hat den Vorteil, daß sie eine hohe Lager- und Dimensionsstabilität haben. Gleichzeitig machen sie jedoch Schwierigkeiten bei der Entwicklung, d. h. beim Ablösen der Sperrschicht. Die Siebe müssen vorher eingeweicht werden. Außerdem kann nur von der Druckformoberseite her entwickelt werden. Beides führt zu langen Entwicklungszeiten. Es wurden auch Verstopfungen der Abflußrohre beobachtet. Insgesamt hat sich das Verfahren für das Arbeiten auf automatischen Entwicklungsmaschinen als nicht geeignet erwiesen.

Der Erfindung liegt somit die Aufgabe zugrunde, ein Verfahren bereitzustellen, mit dem sich eine Siebdruckform herstellen läßt, die scharfkantige und dimensionsgetreue Druckbilder zu erzeugen in der Lage ist, und das sich aufgrund seiner einfachen Handhabung und schnellen Entwicklungszeit auch auf automatischen Entwicklungsmaschinen einsetzen läßt. Eine weitere Aufgabe besteht darin, eine hierfür geeignete Vorrichtung zu konzipieren.

Die erste Aufgabe wird erfindungsgemäß dadurch gelöst, daß ein mit Hilfe von Wasser entfernbares Thermowachs verwendet wird, welches zweckmäßigerweise mindestens ein Bindemittel mit neutralisationsfähigen, funktionellen Gruppen, ein Neutralisationsmittel, einen Emulgator und einen wasserlöslichen Weichmacher umfaßt. Eine solche Zusammensetzung gewährleistet eine Auflösbarkeit mit Wasser unter Bewahrung der sonstigen vorteilhaften Eigenschaften der Verwendung eines Thermowachses. Dabei ist der Begriff "Thermowachs" weit zu ziehen. Darunter sind solche Zusammensetzungen zu verstehen, die ein wachsartiges Verhalten zeigen, also bei Umgebungstemperatur fest sind, jedoch bei erhöhten Temperaturen schmelzen und wenig oberhalb der Schmelztemperatur verhältnismäßig niedrigviskos und nicht-fadenziehend sind.

Die Auflösbarkeit des Thermowachses erleichtert die Entfernung der Sperrschicht und auch des Thermowachses selbst wesentlich. Die Entwicklungszeit kann drastisch reduziert werden, so daß sich das Verfahren vor allem für den Einsatz auf automatischen Entwicklungsmaschinen eignet. Die Entwicklung kann von beiden Seiten der Siebdruckform und ohne die Verwendung von Chemikalien erfolgen. Letzteres ist aus Umweltgründen von Vorteil. Dabei wurde überraschenderweise festgestellt, daß Lager- und Dimensionsstabilität für den Einsatz im Siebdruck völlig ausreichend sind, die insoweit vorhandenen Befürchtungen also unbegründet waren.

Das Bindemittel als ein zweckmäßiger Bestandteil des Thermowachses in dem vorliegenden Verfahren nach der Erfindung kann aus der Gruppe ausgewählt werden, die Polyesterharze, Naturharze, Naturöle, Wachse und Carbonsäuren mit 12 bis 26 Kohlenstoffatomen umfaßt. Diese Komponenten der Gruppe von Bindemitteln müssen das Kriterium erfüllen, daß die Neutralisationsfähigkeit ihrer funktionellen Gruppen, also z.B. Säuregruppen, gewährleistet ist. Die Säurezahl, die der Bestimmung des Gehaltes an freien organischen Säuren in Fetten und Ölen und in Lösungen dient und welche die Anzahl der mg KOH angibt, die zur Neutralisation von 1 g Probe verbraucht wird, liegt nach einer Ausgestaltung der Erfindung bei 40 bis 300.

Als Neutralisationsmittel kann jedes Mittel in Frage kommen, welches zur Neutralisation der obigen Bindemittel in der Lage ist, wobei solche Mittel insbesondere aus der Gruppe ausgewählt werden können, die primäre, sekundäre und tertiäre Amine, KOH, NaOH, Ammoniak und Natriumcarbonat umfaßt.

Das Thermowachs nach der Erfindung umfaßt vorteilhafterweise ferner mindestens einen Emulgator, der nach einer weiteren Ausgestaltung der Erfindung z.B. ein Fettsäuresulfonat, ein anionisches Fettalkoholsulfonat, einen Polyglycolether oder Ricinusöl darstellen kann.

Der in dem Thermowachs vorzugsweise vorliegende wasserlösliche Weichmacher kann ein Polyglycol, Phosphorsäureester oder Glycerin sein.

Neben den oben genannten Komponenten, nämlich Bindemittel mit neutralisationsfähigen, funktionellen Gruppen, Neutralisationsmittel, Emulgator und einen wasserlöslichen Weichmacher, kann das Thermowachs in dem Verfahren nach der Erfindung weitere Bestandteile aufweisen. Gemäß einer Ausgestaltung der Erfindung umfaßt das Thermowachs ein Temperaturschutzmittel, z.B ein phenolisches Antioxidants, und/oder ein Lichtschutzmittel, z.B. Benzophenonderivate, Benzotriazolderivate, Zimtsäurederivate, Radikalfänger vom HALS-Typ (hindered amine light stabilizers) oder Titandioxid. Diese Mittel schützen den Thermowachs vor hoher Temperatur-und/oder Lichteinwirkung, indem auftretende Radikale eliminiert und Strahlungsenergien absorbiert und umgewandelt werden. Je nach gewünschter Einfärbung können weitere Bestandteile des Thermowachses Farbstoffe oder Pigmente sein.

Im folgenden werden Zusammensetzungen für wasserlösliche Thermowachse angegeben, mit denen sich innerhalb der angegebenen Mengenbereiche für die einzelnen Komponenten Siebdruckschablonen herstellen lassen, die scharfe und deutliche Darstellung ermöglichen, zu guten Druckergebnissen führen, sich gut mit den Düsen eines Strahldruckers aufspritzen und mittels Wasser zusammen mit dem durch den Thermowachs abgedeckten Schablonenmaterial einfach entfernen lassen.

### Beispiel 1

| | Gewichtsteile |
|---|---|
| dimerisiertes Tallharz | 20 - 60 |
| copolymeres Wachs | 5 - 20 |
| Aminalkohol | 5 - 20 |
| Glycerin | 1 - 10 |
| HALS-Radikalfänger | 0,1 - 2 |
| Titandioxid | 0,5 - 5 |
| Farbstoff | 0,2 - 3 |
| Benzophenonderivat | 0,5 - 5 |
| Fettalkoholethoxylat | 1 - 5 |

### Beispiel 2

| | Gewichtsteile |
|---|---|
| PE-Wachsoxidat | 20 - 80 |
| nichtionisches Tensid (Basis C₁₀ Oxoalkohol) | 4 - 20 |
| KOH | 0,2 - 2 |
| Glycolether | 0,5 - 5 |
| HALS-Radikalfänger | 0,1 - 2 |
| Farbstoff | 0,2 - 3 |

### Beispiel 3

| | Gewichtsteile |
|---|---|
| Stearinsäure | 75,0 |
| 2-Amino-Methyl-1-Propanol | 13,5 |
| Triglycol | 5,0 |
| Emulan OC (Fettalkoholethoxylat) | 4,0 |
| Duasyn-Schwarz A-RG VP 280 (Metallkomplexfarbstoff) | 2,0 |
| Irganox 1010 (Antioxidants auf Phenolbasis) | 0,5 |

## Patentansprüche

1. Verfahren zur Herstellung einer Siebdruckform mit einem Schablonenträger, auf den fixierbares Schablonenmaterial aufgebracht wird, wonach auf den Teil des Schablonenmaterials, das nicht fixiert werden soll, eine Sperrschicht aus lichtundurchlässigem Thermowachs mit Hilfe eines Strahldruckers aufgetragen wird und das nicht mit der Sperrschicht abgedeckte Schablonenmaterial fixiert und das übrige Schablonenmaterial mit der Sperrschicht entfernt wird, **dadurch gekennzeichnet, daß** ein mit Hilfe von Wasser entfernbares Thermowachs verwendet wird.

2. Verfahren nach Anspruch 1, **dadurch gekennzeichnet, daß** das Thermowachs mindestens ein Bindemittel mit neutralisationsfähigen, funktionellen Gruppen, ein Neutralisationsmittel, einen Emulgator und einen wasserlöslichen Weichmacher umfaßt.

3. Verfahren nach Anspruch 2, **dadurch gekennzeichnet, daß** das Bindemittel mindestens eine Verbindung darstellt, die aus der Gruppe ausgewählt ist, die aus Polyesterharzen, Naturharzen, Naturölen, Wachsen und Carbonsäuren/-estern mit 12 bis 26 Kohlenstoffatomen besteht.

4. Verfahren nach Anspruch 2 oder 3, **dadurch gekennzeichnet, daß** das Bindemittel eine Säurezahl von 40 - 300 mg KOH/g aufweist.

5. Verfahren nach einem der Ansprüche 2 bis 4, **dadurch gekennzeichnet, daß** das Neutralisationsmittel mindestens eine Verbindung darstellt, die aus der Gruppe ausgewählt ist, die aus primären Aminen, sekundären Aminen, tertiären Aminen, Kaliumhydroxid, Natriumhydroxid, Ammoniak und Natriumcarbonat besteht.

6. Verfahren nach einem der Ansprüche 2 bis 5, **dadurch gekennzeichnet, daß** der Emulgator mindestens eine Verbindung darstellt, die aus der Gruppe ausgewählt ist, die aus Fettsäuresulfonaten, anionischen Fettalkoholsulfonaten, Polyglykolether und Rizinusöl besteht.

7. Verfahren nach einem der Ansprüche 2 bis 6, **dadurch gekennzeichnet, daß** der wasserlösliche Weichmacher mindestens eine Verbindung darstellt, die aus der Gruppe ausgewählt ist, die aus Polyglycolen, Phosphorsäureester und Glycerin besteht.

8. Verfahren nach einem der Ansprüche 1 bis 7, **dadurch gekennzeichnet, daß** das Thermowachs ferner ein Temperaturschutzmittel umfaßt.

9. Verfahren nach Anspruch 8, **dadurch gekennzeichnet, daß** das Temperaturschutzmittel ein phenolisches Antioxidants ist.

10. Verfahren nach einem der Ansprüche 1 bis 9, **dadurch gekennzeichnet, daß** das Thermowachs ferner ein Lichtschutzmittel umfaßt.

11. Verfahren nach Anspruch 10, **dadurch gekennzeichnet, daß** das Lichtschutzmittel mindestens eine Verbindung darstellt, die aus der Gruppe ausgewählt ist, die aus Benzophenonderivaten, Benzotriazolderivaten, Zimtsäurederivaten, Radikalfänger vom Typ HALS (hindered amine light stabilizers) und Titandioxid besteht.

12. Verfahren nach einem der Ansprüche 1 bis 11, **dadurch gekennzeichnet, daß** das Thermowachs ferner einen oder mehrere Farbstoffe oder Pigmente umfaßt.

13. Vorrichtung zur Durchführung des Verfahrens nach einem der Ansprüche 1 bis 12, mit einem Strahldrucker mit einer Aufnahme für eine Siebdruckform, mit einem Behältnis enthaltend ein Thermowachs, das mittels des Strahldrukkers aufbringbar ist, und mit einer Heizeinrichtung zur Verflüssigung des Thermowachses, **dadurch gekennzeichnet, daß** das Behältnis ein mit Hilfe von Wasser entfernbares Thermowachs enthält, wie es im Verfahren nach einem der Ansprüche 1 bis 12 verwendet wird.

## Claims

1. Method of manufacturing a screen printing block with a stencil carrier, on to which fixable stencil material is applied, in which a barrier layer made of light-impermeable thermowax is applied by means of a jet printer on to that portion of the stencil material which is not to be fixed and the stencil material not covered with the barrier layer is fixed and the rest of the stencil material with the barrier layer is removed, **characterized in that** a thermowax is used which can be removed using water.

2. Method according to Claim 1, **characterized in that** the thermowax comprises at least one binding agent with neutralizable functional groups, a neutralizer, an emulsifying agent and a water-soluble softening agent.

3. Method according to Claim 2, **characterized in that** the binding agent comprises at least one compound which is selected from the group consisting of polyester resins, natural resins, natural oils, waxes and carboxylic acids/esters having 12 to 26 carbon atoms.

4. Method according to Claim 2 or 3, **characterized in that** the binding agent has an acid number of 40 to 300 mg KOH/g.

5. Method according to one of Claims 2 to 4, **characterized in that** the neutralizer comprises at least one compound which is selected from the group consisting of primary amines, secondary amines, tertiary amines, potassium hydroxide, sodium hydroxide, ammonia and sodium carbonate.

6. Method according to one of Claims 2 to 5, **characterized in that** the emulsifying agent comprises at least one compound which is selected from the group consisting of fatty acid sulphonates, anionic fatty alcohol sulphonates, polyglycol ethers and castor oil.

7. Method according to one of Claims 2 to 6, **characterized in that** the water-soluble softening agent comprises at least one compound which is selected from the group consisting of polyglycols, phosphoric esters and glycerine.

8. Method according to one of Claims 1 to 7, **characterized in that** the thermowax also contains a temperature stabilizer.

9. Method according to Claim 8, **characterized in that** the temperature stabilizer is a phenolic antioxidant.

10. Method according to one of Claims 1 to 9, **characterized in that** the thermowax also contains a light stabilizer.

11. Method according to Claim 10, **characterized in that** the light stabilizer comprises at least one compound which is selected from the group consisting of benzophenone derivatives, benzotriazole derivatives, cinnamic acid derivatives, radical scavengers of the HALS (hindered amine light stabilizer) type and titanium dioxide.

12. Method according to one of Claims 1 to 11, **characterized in that** the thermowax also contains one or more dyestuffs or pigments.

13. Apparatus for implementing the method according to one of Claims 1 to 12, having a jet printer with a holder for a screen printing block, having a receptacle containing a thermowax, which can be applied by means of the jet printer, and having heating means for liquefying the thermowax, **characterized in that** the receptacle contains a thermowax, which can be removed with water, as used in the method according to one of Claims 1 to 12.

## Revendications

1. Procédé de production d'un écran d'impression pour sérigraphie comprenant un support de pochoir sur lequel est appliqué le matériau pour pochoir pouvant être fixé, suite à quoi, sur la partie du matériau pour pochoir qui ne doit pas être fixée est appliquée une couche d'arrêt en thermocire imperméable à la lumière à l'aide d'une imprimante à jet, le matériau pour pochoir non masqué par la couche d'arrêt est fixé et le matériau pour pochoir restant est enlevé avec la couche d'arrêt, **caractérisé en ce que** l'on utilise une thermocire pouvant être retirée à l'aide d'eau.

2. Procédé selon la revendication 1, **caractérisé en ce que** la thermocire comprend au moins un liant possédant des groupes fonctionnels aptes à la neutralisation, un agent de neutralisation, un émulsifiant et un plastifiant soluble dans l'eau.

3. Procédé selon la revendication 2, **caractérisé en ce que** le liant représente au moins un composé qui est sélectionné parmi le groupe composé de résines de polyester, de résines naturelles, d'huiles naturelles, de cires et d'acides / esters carboxyliques comportant 12 à 26 atomes de carbone.

4. Procédé selon la revendication 2 ou 3, **caractérisé en ce que** le liant présente un indice d'acidité compris entre 40 et 300 mg KOH/g.

5. Procédé selon l'une des revendications 2 à 4, **caractérisé en ce que** l'agent de neutralisation représente au moins un composé qui est sélectionné parmi le groupe composé d'amines primaires, d'amines secondaires, d'amines tertiaires, d'hydroxyde de potassium, d'hydroxyde de sodium, d'ammoniac et de carbonate de sodium.

6. Procédé selon l'une des revendications 2 à 5, **caractérisé en ce que** l'émulsifiant représente au moins un composé qui est sélectionné parmi le groupe composé de sulfonates d'acide gras, de sulfonates d'alcools gras anioniques, de polyglycoléthers et d'huile de ricin.

7. Procédé selon l'une des revendications 2 à 6, **caractérisé en ce que** le plastifiant soluble dans l'eau représente au moins un composé qui est sélectionné parmi le groupe composé de polyglycols, d'esters d'acide phosphorique et de glycérine.

8. Procédé selon l'une des revendications 1 à 7, **caractérisé en ce que** la thermocire comprend en outre un agent de protection thermique.

9. Procédé selon la revendication 8, **caractérisé en ce que** l'agent de protection thermique est un antioxydant phénolique.

10. Procédé selon l'une des revendications 1 à 9, **caractérisé en ce que** la thermocire comprend en outre un agent photo-protecteur.

11. Procédé selon la revendication 10, **caractérisé en ce que** l'agent photo-protecteur représente au moins un composé sélectionné parmi le groupe composé de dérivés de benzophénone, de dérivés de benzotriazole, de dérivés de l'acide cinnamique, de capteurs de radicaux du type HALS (hindered amine light stabilizers) ou de dioxyde de titane.

12. Procédé selon l'une des revendications 1 à 11, **caractérisé en ce que** la thermocire comprend en outre un ou plusieurs colorants ou pigments.

13. Appareil de réalisation du procédé selon l'une des revendications 1 à 12, comprenant une imprimante à jet équipée d'un logement pour un écran d'impression pour sérigraphie, un réservoir contenant une thermocire, qui peut être appliquée au moyen de l'imprimante à jet, et un dispositif de chauffage permettant de fluidifier la thermocire, **caractérisé en ce que** le réservoir contient une thermocire pouvant être enlevée à l'aide d'eau, telle qu'utilisée dans le procédé selon l'une des revendications 1 à 12.
